# FASCICULE DE BREVET EUROPEEN

(11) **EP 4 519 026 B1**
(45) Date de publication et mention de la délivrance du brevet: **18.03.2026**
(21) Numéro de dépôt: 23725757.1
(22) Date de dépôt: 28.04.2023
(51) Int. Cl.: B06B 1/18, E01C 19/28

(54) **SYSTEME HYDRAULIQUE AMELIORE POUR LA GENERATION DE VIBRATIONS**
VERBESSERTES HYDRAULISCHES SYSTEM ZUR SCHWINGUNGSERZEUGUNG
IMPROVED HYDRAULIC SYSTEM FOR VIBRATION GENERATION

(30) Priorité: 02.05.2022 FR 2204135
(43) Date de publication de la demande: 12.03.2025
(73) Titulaire: Poclain Hydraulics Industrie, 60410 Verberie (FR)
(72) Inventeur: HEREN, Jean, 60410 VERBERIE (FR)
(74) Mandataire: Cabinet Beau de Loménie
(86) Numéro de dépôt international: PCT/FR2023/000064
(87) Numéro de publication internationale: WO 2023/214127

(56) Documents cités:
- WO-A1-2015/094023
- FR-A1- 2 991 729
- US-A1- 2021 047 790

## Description

### Domaine Technique

La présente invention concerne un circuit hydraulique pour un compacteur électrique.

### Technique antérieure

La génération de vibration dans un engin ou un appareil tel qu'un compacteur électrique répond à des contraintes spécifiques, qui conduisent à réaliser des circuits dédiés.

Les circuits conventionnels pour la génération de vibration emploient communément une pompe hydraulique alimentant un ou plusieurs moteurs hydrauliques pour l'entrainement d'une ou plusieurs masses rotatives excentrées formant un balourd, via un sélecteur du type tout ou rien.

II est important d'obtenir un lancement rapide, et un arrêt rapide des masses vibrantes pour que le nombre de cycles par unité de longueur parcourue soit le plus constant possible sur une longueur de travail du compacteur, afin de ne pas déformer la surface à compacter. Il est également important d'atteindre les fréquences de travail, pour lesquelles la machine est conçue, en particulier concernant les masses des sous-ensembles soumis à vibration et les raideurs des éléments d'assemblage, afin d'éviter les phénomènes de résonnances non souhaitées des structures de la machine.

Les circuits conventionnels présentent des structures complexes mettant en œuvre une multitude de composants, ce qui est pénalisant en termes de coût, de masse, d'encombrement, d'économie d'énergie et d'autonomie.

Le document US2021047790 présente un exemple de système connu visant à améliorer l'effet de retenue d'un compacteur, notamment en descente. Ce document propose pour cela d'actionner les masses rotatives soit par intermittence, soit de manière alternée dans les deux sens de rotation pour générer une inertie additionnelle et générer un effet de freinage. On comprend cependant que la mise en service des masses rotatives de cette manière sur une longueur de travail n'est pas acceptable du fait des déformations entrainées sur le sol d'un chantier.

La présente invention vise ainsi à répondre au moins partiellement à ces problématiques.

### Exposé de l'invention

La présente invention propose ainsi un système pour l'entrainement d'un compacteur, comprenant :
- une pompe primaire, adaptée pour alimenter un circuit hydraulique primaire,
- une pompe secondaire, adaptée pour alimenter un circuit hydraulique secondaire,
- un moteur électrique, adapté pour entrainer conjointement en rotation la pompe primaire et la pompe secondaire,
dans lequel
la pompe primaire et la pompe secondaire sont des pompes hydrauliques à cylindrée variable,
le circuit hydraulique primaire est adapté pour réaliser une mise en rotation d'organes de déplacement du compacteur, lesdits organes de déplacement comprenant au moins un rouleau, la pompe primaire étant une pompe hydraulique à cylindrée variable,
le circuit hydraulique secondaire est adapté pour réaliser une mise en rotation d'éléments vibrants adaptés pour générer des vibrations, la pompe secondaire étant une pompe hydraulique à cylindrée variable,
le système comprend un contrôleur, adapté pour piloter le moteur primaire de manière à fournir un couple suffisant pour entrainer la pompe primaire et la pompe secondaire.

Selon un exemple, le circuit hydraulique primaire est un circuit en boucle fermée, le circuit hydraulique secondaire est un circuit en boucle fermée.

Selon un exemple, le circuit hydraulique secondaire comprend un organe de décharge taré, adapté pour réaliser une décharge de pression depuis une conduite du circuit hydraulique secondaire vers une conduite du circuit hydraulique secondaire ayant une pression plus faible ou vers un réservoir, ledit organe de tarage étant passant lorsque la pression est supérieure ou égale à une pression de tarage,
et dans lequel le contrôleur est configuré de manière à piloter le moteur primaire et la pompe secondaire de manière à ce que la pression dans le circuit secondaire demeure inférieure à la pression de tarage.

Selon un exemple, le contrôleur est configuré de manière à piloter le moteur primaire et la pompe secondaire de manière à ce que la pression dans le circuit secondaire demeure inférieure à la pression de tarage tout en maintenant une vitesse de déplacement constante du compacteur.

Selon un exemple, le contrôleur est configuré de manière à piloter le moteur primaire, la pompe primaire et la pompe secondaire de manière à ce que les éléments vibrants soient entrainés dans un même sens de rotation que les organes de déplacement, typiquement de manière continue.

Selon un exemple, le contrôleur est configuré de manière à piloter la vitesse de rotation du moteur primaire, la cylindrée de la pompe primaire et la cylindrée de la pompe secondaire.

Selon l'invention, le système comprend en outre une pompe de gavage adaptée pour alimenter un circuit de gavage, le moteur primaire étant adapté pour entrainer en rotation la pompe de gavage conjointement avec la pompe primaire et la pompe secondaire.

Le système comprend alors un organe de freinage disposé à un refoulement de la pompe de gavage, l'organe de freinage étant adapté pour être passant ou pour définir une restriction au refoulement de la pompe de gavage, de manière à générer un couple résistant sur un arbre du moteur primaire entrainant en rotation la pompe de gavage, la pompe primaire et la pompe secondaire.

Selon un exemple, l'organe de freinage est un limiteur de débit présentant un réglage fixe définissant un débit au-delà duquel il est passant, ledit réglage étant établi à une valeur supérieure à une valeur de pression correspondant à un fonctionnement nominal du système.

Selon l'invention, le système comprend également un organe de stockage de courant adapté pour alimenter le moteur primaire, dans lequel le contrôleur est configuré de manière à déterminer un état de charge de l'organe de stockage de courant, et à conditionner l'actionnement de l'organe de freinage à la détection d'un état de charge de l'organe de stockage de courant supérieur à une valeur seuil prédéterminée.

La présente invention concerne également un procédé de pilotage d'un système comprenant
- un circuit hydraulique primaire adapté pour entrainer en rotation des organes de déplacement d'un compacteur comprenant au moins un rouleau, ledit circuit hydraulique primaire comprenant une pompe primaire hydraulique à cylindrée variable,
- un circuit hydraulique secondaire adapté pour entrainer en rotation des éléments vibrants pour générer des vibrations, ledit circuit hydraulique secondaire comprenant une pompe secondaire hydraulique à cylindrée variable,
- un moteur primaire électrique, adapté pour entrainer conjointement en rotation la pompe primaire et la pompe secondaire,
ledit procédé étant caractérisé en ce qu'on pilote le moteur primaire de manière à fournir un couple suffisant pour entrainer conjointement en rotation la pompe primaire et la pompe secondaire.

Selon un exemple, on pilote la vitesse de rotation du moteur primaire, la cylindrée de la pompe primaire et la cylindrée de la pompe secondaire.

Selon un exemple, on pilote le moteur primaire de manière à ce que la pression dans le circuit hydraulique secondaire demeure inférieure à une pression de tarage d'un organe de décharge, ledit organe de décharge étant adapté pour être passant et réaliser une fuite de débit lorsque la pression dans le circuit hydraulique secondaire est supérieure à ladite pression de tarage.

Selon l'invention, le moteur primaire est également piloté de manière à entrainer en rotation une pompe de gavage d'un circuit de gavage conjointement à la pompe primaire et à la pompe secondaire.

Selon l'invention, on fournit un organe de freinage au refoulement de la pompe de gavage, de manière à sélectivement générer un couple résistant sur le moteur primaire.

Selon un exemple, l'organe de freinage est un limiteur de débit présentant un réglage fixe définissant un débit au-delà duquel il est passant, et dans lequel on établit ledit réglage à une valeur supérieure à une valeur de pression correspondant à un fonctionnement nominal du système.

Selon l'invention, le moteur primaire est relié à un organe de stockage de courant adapté pour alimenter le moteur primaire, et dans lequel le contrôleur détermine un état de charge de l'organe de stockage de courant, et conditionne l'actionnement de l'organe de freinage à la détection d'un état de charge de l'organe de stockage de courant supérieur à une valeur seuil prédéterminée.

### Brève description des dessins

L'invention et ses avantages seront mieux compris à la lecture de la description détaillée faite ci-après de différents modes de réalisation de l'invention donnés à titre d'exemples non limitatifs.
[Fig. 1] La figure 1 est une représentation schématique d'un système selon un aspect de l'invention.
[Fig. 2] La figure 2 est une représentation plus détaillée de la figure 1.
[Fig. 3] La figure 3 est un graphe qui représente l'évolution de paramètres du circuit au cours de son utilisation.

Sur l'ensemble des figures, les éléments en commun sont repérés par des références numériques identiques.

### Description des modes de réalisation

On représente sur les figures un exemple de système selon un aspect de l'invention.

On illustre schématiquement sur les figures 1 et 2 deux représentations d'un système selon un aspect de l'invention.

Le système tel que représenté comprend un circuit de traction ou circuit primaire 100, un circuit de vibration ou circuit secondaire 200 et un circuit de gavage 300 optionnel.

Le circuit primaire 100 comprend une pompe primaire 110 adaptée pour alimenter un ou plusieurs moteurs hydrauliques adaptés pour entrainer en rotation des organes de déplacement d'un compacteur. La pompe primaire 110 est une pompe hydraulique à cylindrée variable. Dans l'exemple illustré sur la figure 2, la pompe hydraulique 110 est reliée à deux moteurs hydrauliques 120 et 130 adaptés pour entrainer en rotation des organes de déplacement d'un véhicule ou engin, respectivement 125 et 135, par exemple des billes ou rouleaux. La nature des organes de déplacement varie selon la nature de l'engin, notamment s'il s'agit d'un compacteur simple, donc avec un rouleau unique et un essieu muni de roues, ou d'un compacteur tandem avec deux rouleaux. Le circuit primaire 100 tel que représenté est un circuit hydraulique en boucle fermée.

Le circuit secondaire 200 comprend une pompe secondaire 210 reliée à deux moteurs hydrauliques 220 et 230 adaptés pour entrainer en rotation des éléments adaptés pour générer des vibrations, par exemple des masses excentrées. La pompe secondaire 210 est une pompe hydraulique à cylindrée variable.

Dans l'exemple illustré, le circuit secondaire 200 comprend ainsi deux moteurs hydrauliques 220 et 230 adaptés pour entrainer en rotation deux éléments vibrants, respectivement 225 et 235, ce qui correspond typiquement à un compacteur tandem comprenant deux rouleaux. On comprend que dans le cas d'un compacteur comprenant un unique rouleau, le circuit secondaire 200 peut alors ne comprendre qu'un unique moteur hydraulique entrainant en rotation un unique élément vibrant.

Dans l'exemple illustré, une valve de bipasse 240 est montée en parallèle du moteur hydraulique 230, ce qui permet ainsi d'activer soit les deux moteurs hydrauliques 220 et 230, soit uniquement le moteur hydraulique 220. La valve de bipasse 240 est typiquement une valve à commande électrique.

Le circuit secondaire 200 tel qu'illustré est un circuit hydraulique en boucle fermée.

Le système comprend un moteur primaire M électrique. Le moteur primaire M présente un arbre d'entrainement 10 adapté pour entrainer conjointement en rotation la pompe primaire 110 et la pompe secondaire 210. Les deux pompes 110 et 210 sont par exemple couplées à un même arbre 10 du moteur primaire M. Sur les figures, pour la clarté des dessins, l'arbre 10 est représenté partiellement, c'est-à-dire de manière interrompue sur sa longueur. Le moteur primaire M est couplé à un moyen de stockage de courant 450 tel qu'une batterie.

La pompe primaire 110 peut par exemple être une pompe à arbre traversant de manière à permettre permet d'accoupler la pompe secondaire 210. D'une manière alternative, chaque pompe contient une portion d'arbre et un attachement entre la pompe primaire 110 et la pompe secondaire 210, par exemple un emboitement concentrique des arbres, avec des cannelures, ou bien un accouplement plan, ou bien un joint de cardan ou de Oldham. De manière alternative, le moteur primaire M peut être associé à la pompe primaire 110 et à la pompe secondaire 210 via un montage en parallèle, par exemple avec une liaison par courroies par chaine ou par engrenage qui permet de réaliser un entrainement conjoint par le moteur primaire M.

Ainsi, en fonctionnement, le moteur primaire M va entrainer en rotation à la fois la pompe primaire 110 et la pompe secondaire 210, de manière à permettre à ces deux pompes hydrauliques de délivrer un débit pour alimenter respectivement le circuit primaire 100 et le circuit secondaire 200.

Le système tel que proposé est aussi réversible, et permet de réaliser une fonction de récupération d'énergie lors de l'arrêt du circuit secondaire 200 comme on l'explique ci-après.

De manière avantageuse, moteur primaire M peut présenter un fonctionnement de générateur lors de l'arrêt du circuit secondaire 200. Lorsqu'on souhaite stopper le circuit secondaire 200, le moteur primaire M est contrôlé pour fournir un couple résistant. Les éléments vibrants 225 et 235 vont temporairement continuer à tourner du fait de leur inertie. Ils vont ainsi entrainer en rotation les moteurs hydrauliques 220 et 230 qui vont alors présenter un fonctionnement de pompe hydraulique et générer un débit. Ce débit va alimenter la pompe secondaire 210 qui va alors présenter un fonctionnement de moteur hydraulique et entrainer en rotation l'arbre 10 du moteur primaire M, qui va alors réaliser une fonction de générateur électrique permettant de charger un moyen de stockage de courant 450, par exemple accumulateur électrique tel qu'une batterie. Ainsi, tout ou partie de l'énergie des éléments vibrants est récupérée lors du freinage.

Le système tel que proposé comprend également un contrôleur 20, typiquement un calculateur ou une unité de commande électronique communément désignée sous l'acronyme en langue anglaise ECU.

Le contrôleur 20 est adapté pour piloter le moteur primaire M de manière à fournir un couple suffisant pour entrainer la pompe primaire 110 et la pompe secondaire 210 de manière à atteindre des performances souhaitées en termes de vitesse de déplacement et de vibration. Généralement, on pilote le moteur primaire M électrique de manière à fournir un couple suffisant pour entrainer conjointement en rotation la pompe primaire 110 et la pompe secondaire 210. Pour cela, le contrôleur 20 fait la somme des besoins de cylindrée et de vitesse de la pompe primaire 110 et de la pompe secondaire 210. Par exemple, en connaissant les besoins de vitesse des moteurs 120, 130, 220 et 230, donc les besoins de débit dans les circuits primaires 100 et secondaire 200, le contrôleur 20 détermine la cylindrée des pompes primaires 110 et secondaires 210 et la vitesse du moteur M. De cette manière il pilote le moteur M pour fournir une puissance égale à la somme des puissances nécessaires pour les circuits primaires 100 et secondaire 200.

Le pilotage réalisé par le contrôleur 20 est typiquement réalisé en fonction d'informations et de consignes appliquées par un utilisateur, notamment la vitesse de déplacement souhaitée et la fréquence de vibration souhaitée.

Un tel système est notamment avantageux en termes de coût, de volume et de poids par rapport à des systèmes qui nécessitent un moteur distinct pour l'entrainement de chaque pompe. En utilisant un seul moteur électrique, pour au moins deux pompes ayant des besoins d'entrainement différents, il permet de diminuer le cout en diminuant le nombre de moteurs électriques et de leur pilotage, ainsi qu'il permet un montage très compact si les pompes sont accouplées au plus près.

En fonctionnement, le moteur primaire M entraine en rotation la pompe primaire 110 et la pompe secondaire 210. La modulation de la cylindrée des pompes hydrauliques 110 et 210, typiquement par le contrôleur 20, permet de faire varier le débit délivré dans le circuit primaire 100 et dans le circuit secondaire 200. En variante, la pompe primaire 110 est une pompe à commande manuelle. Un capteur de cylindrée fournit alors une valeur de cylindrée au contrôleur 20 de manière à ce qu'il pilote la pompe secondaire 210 en fonction notamment de la cylindrée et du sens de rotation de la pompe primaire 110. En variante, une loi de commande de la pompe secondaire 210 permet de connaître de manière suffisamment précise la cylindrée obtenue en fonction de la consigne appliquée à la commande de la pompe secondaire 210. On peut alors par exemple employer un capteur de position sur un levier de commande actionné par l'utilisateur pour déterminer la cylindrée. On peut également employer une commande électrique proportionnelle, avec les entrées de commande de pompe communiquée au contrôleur 20. Le circuit secondaire 200 peut par exemple être actionné au-delà d'une valeur seuil de vitesse de déplacement des organes de déplacement.

Le système comprend typiquement un circuit de gavage 300. Le circuit de gavage 300 tel que représenté sur les figures comprend une pompe de gavage 310 adaptée pour délivrer un débit de gavage.

De manière optionnelle, la pompe de gavage 310 peut être couplée à l'arbre 10 du moteur primaire M ou via des courroies, une chaine ou des engrenages de manière à être entrainée en rotation conjointement avec la pompe primaire 110 et la pompe secondaire 210, de la même manière que l'entrainement entre la pompe primaire 100 et la pompe secondaire 210, ou bien la pompe de gavage 310 peut être entrainée en rotation par une autre source, par exemple par un autre moteur.

Le circuit de gavage 300 comprend typiquement des éléments adaptés notamment pour prélever une pression de pilotage permettant le pilotage de différents organes hydrauliques, et de manière à définir une pression de gavage. On désigne généralement ces éléments par la référence numérique 315, le détail de ces éléments n'étant pas l'objet de l'invention.

Le circuit de gavage 300 est relié au circuit primaire 100 et au circuit secondaire 200 via des blocs de sécurité, respectivement 150 et 250.

Chaque bloc de sécurité 150 et 250 réalise une fonction de protection contre les surpressions et de gavage du circuit hydraulique associé, et optionnellement une fonction de purge du circuit hydraulique associé. On définit ainsi pour le bloc de sécurité 150 un organe de gavage 152 et un organe de décharge 154, et pour le bloc de sécurité 250 un organe de gavage 252 et un organe de décharge 254. Chaque organe de gavage 152 et 252 comprend typiquement un ou plusieurs clapets anti-retour et soupapes tarées formant limiteur de pression adaptés pour réaliser un gavage à l'admission de la pompe hydraulique 110 ou 210 associée, ainsi qu'une protection en surpression.

Chaque bloc de sécurité 150 et 250 assure ainsi une pression minimale dans le circuit primaire 100 et le circuit secondaire 200 via les organes de gavage 152 et 252 dès lors que la pompe de gavage 310 est actionnée, et réalise une décharge de pression lorsque la pression dans l'un de ces circuits primaire 100 ou secondaire 200 dépasse une valeur de tarage via les organes de décharge 154 et 254. A titre d'exemple, l'organe de décharge 154 associé au circuit primaire 100 peut être calibré à une pression de l'ordre de 350 bar, et l'organe de décharge 254 associé au circuit secondaire 200 peut être calibré à une pression de l'ordre de 210 bar. Ces pressions dépendent des composants choisis pour chaque circuit, primaire ou secondaire.

Chaque organe de décharge 154 et 254 comprend typiquement une soupape ou valve tarée, configurée de manière à réaliser un échappement de fluide dès lors que la pression dans l'une des conduites du circuit associé dépasse la valeur seuil de tarage. Cet échappement de fluide peut par exemple être dirigé depuis une conduite que l'on qualifie de haute pression du circuit vers une conduite que l'on qualifie de basse pression du circuit, ou vers le réservoir R. La valeur de tarage de chaque organe de tarage 154 et 254 est typiquement définie en fonction des pressions admissibles par les différents composants des circuits hydrauliques primaire 100 et secondaire 200, notamment en fonction des pressions maximales admissibles par les moteurs hydrauliques 120, 130, 220 et 230.

De manière optionnelle, on peut piloter le moteur primaire M et la pompe secondaire 210, typiquement via le contrôleur 20, de manière à ce que la pression dans le circuit secondaire 200 demeure inférieure à la pression de tarage de l'organe de décharge, que cela soit lors de la mise en service du système, lors de son fonctionnement ou lors de son arrêt.

Un tel pilotage permet d'éviter des pertes notamment lors de la mise en service et de l'arrêt du circuit secondaire 200 qui pourraient résulter d'une surpression dans le circuit secondaire et d'un échauffement du fluide dans le circuit secondaire 200.

Selon un exemple, le contrôleur 20 pilote la vitesse du moteur M et la cylindrée des pompes primaires 110 et secondaires 210 pour réaliser des accélérations de manière à ne pas dépasser une valeur limite d'accélération. En particulier, le contrôleur 20 peut gérer une mise en route de l'engin comprenant une accélération de la traction conjointe avec une accélération des éléments vibrants. Il peut également générer le lancement des éléments vibrants à accélération contrôlée, tout en maintenant une vitesse d'avancement constante de l'engin. Pour cela, le contrôleur 20 détermine à chaque instant un point de fonctionnement du moteur primaire M qui permet de fournir la puissance nécessaire, en pression et en débit, pour l'entrainement de la pompe primaire 110 et de la pompe secondaire 210, et éventuellement en tenant compte de l'entrainement de la pompe de gavage. Si nécessaire le moteur primaire M peut être accéléré. Le contrôleur 20 fait évoluer la cylindrée de la pompe primaire 110 et de la pompe secondaire 210 en conséquence, par exemple pour maintenir la vitesse d'avancement constante, et l'accélération de vibration souhaitée. D'une manière générale, le contrôleur 20 peut faire évoluer la vitesse du moteur primaire M et les cylindrées de la pompe primaire 110 et de la pompe secondaire 210 suivant les besoins en pression et en débit de chaque circuit 100, 200, 300.

En variante, pour un mode de réalisation simple et économique, la pompe primaire 110 est une pompe hydraulique à commande manuelle. De cette manière, un utilisateur peut régler manuellement la vitesse d'avancement d'un compacteur qui reste constante pendant le travail, c'est-à-dire que le contrôleur 20 règle le régime du moteur primaire M à une valeur fixe, ce qui permet d'obtenir une vitesse d'avancement constante. Le contrôleur 20 fait alors évoluer la cylindrée de la pompe secondaire 210 pour obtenir l'accélération de vibration souhaitée.

La figure 3 présente plusieurs courbes qui illustrent l'évolution de différents paramètres en fonction d'un tel pilotage qui maintient une pression dans le circuit secondaire 200 inférieure à la pression de tarage de l'organe de décharge 254 via un pilotage de la vitesse de rotation du moteur primaire M et de la cylindrée de la pompe secondaire 210, étant entendu que ces courbes se transposent également pour le pilotage du circuit primaire 100.

On représente sur cette figure une évolution de l'accélération A du moteur primaire M en fonction du temps t, une évolution de la vitesse de rotation V du moteur primaire M en fonction du temps t, et une évolution de la pression P au sein du circuit de vibration 200 en fonction du temps t dans la conduite haute pression du circuit de vibration 200.

L'instant t1 désigne l'envoi d'une commande de mise en service du circuit de vibration 200. A cet instant, le moteur primaire M est alors mis en rotation pour atteindre une vitesse cible Vc. L'accélération du moteur primaire M est typiquement constante et égale à une valeur maximale admissible d'accélération Amax qui permet de maintenir une pression P dans la conduite haute pression du circuit hydraulique strictement inférieure à la pression de tarage Pt de l'organe de décharge 254. La vitesse de rotation V du moteur primaire M2 augmente alors de manière régulière, selon une pente constante. Lorsque la vitesse cible Vc est atteinte, l'accélération devient nulle. La vitesse est maintenue à la vitesse cible Vc, et la pression dans le circuit s'établit à une valeur sensiblement constante permettant de maintenir la vitesse de rotation tout en compensant les différentes pertes de charge et frottements.

L'instant t3 désigne l'envoi d'une consigne d'arrêt du circuit de vibration 200. Le système vise alors à amener la vitesse à une valeur nulle le plus vite possible. Le moteur primaire M est donc freiné, avec une décélération constante et égale à une valeur maximale admissible de décélération, par exemple -Amax. Cette valeur maximale admissible de décélération est dimensionnée de manière à ce que la pression dans la ligne haute pression du circuit de vibration 200 demeure inférieure à la pression de tarage Pt de l'organe de décharge 254. On note ici que la ligne basse pression et la ligne haute pression sont inversées entre la phase d'accélération et la phase de décélération. La vitesse de rotation du moteur primaire M diminue alors de manière régulière, selon une pente constante, jusqu'à son arrêt à l'instant t4.

De manière optionnelle, le contrôleur 20 peut piloter le moteur M en tenant compte des besoins de puissance et de vitesse de la pompe de gavage 300, en même temps qu'il prend en compte les besoins des pompes primaires 110 et secondaires 210. Par exemple, si pendant certaines phases, le besoin de gavage augmente, par exemple lors des phases d'accélération et de montée en pression, alors le moteur primaire M peut être accéléré pour augmenter le débit de gavage, tout en ajustant la cylindrée des pompes primaires 110 et secondaires 210 pour maintenir les vitesses demandées.

De manière optionnelle, le contrôleur 20 est configuré de manière à piloter le moteur primaire M, la pompe primaire 110 et la pompe secondaire 210 de manière à ce que les éléments vibrants soient entrainés dans un même sens de rotation que les organes de déplacement. En effet, les éléments vibrants sont souvent portés par un axe de rotation comportant des paliers, qui sont eux-mêmes portés par l'intérieur du rouleau. De cette manière, la vitesse relative des paliers est réduite, ce qui diminue les frottements, les pertes dans les paliers des masses vibrantes, et l'effort de l'entrainement des masses vibrantes participe à l'entrainement du rouleau du compacteur afin d'en améliorer la mise en service. Cela diminue aussi l'usure des paliers. Ceci participe à économiser l'énergie et à augmenter l'autonomie de la machine. Un tel mode de réalisation peut notamment être appliqué par le contrôleur 20 dans une configuration de travail du système avec une demande de vibrations.

Dans le cas d'un circuit simplifié avec commande manuelle de la pompe primaire 110, un capteur de sens d'avancement permet au contrôleur 20 de connaitre le sens de rotation.

On peut ainsi piloter, typiquement via le contrôleur 20, la cylindrée de la pompe primaire 110 et/ou la cylindrée de la pompe secondaire 210. Dans l'invention, le système comprend un organe de freinage 330 disposée à un refoulement de la pompe de gavage 310. L'organe de freinage 330 est typiquement une valve adapté pour être passant ou pour définir une restriction variable au refoulement de la pompe de gavage 310. Ainsi, l'organe de freinage 330 permet de sélectivement générer un couple résistant sur un arbre du moteur entrainant en rotation la pompe de gavage 310, typiquement le moteur primaire M qui entraine également en rotation la pompe primaire 110 et la pompe secondaire 320 via l'arbre 10. L'organe de freinage 330 est alors typiquement pilotée par le contrôleur 20. L'organe de freinage 330 est typiquement un limiteur de débit ayant un réglage fixe, strictement supérieur à un débit prédéterminé correspondant par exemple à un débit correspondant à une utilisation normale ou nominale du circuit de gavage 300. Ainsi, en cas de dysfonctionnement lors du freinage des éléments vibrants ou des organes de déplacement, l'inertie va tendre à accélérer les machines hydrauliques et le moteur primaire M alors que les cylindrées auront été réduites. Cela va entrainer une augmentation du débit délivré par la pompe de gavage 310 qui va alors engager le limiteur de débit. Ainsi, dans un tel mode de réalisation, le pilotage de l'organe de freinage 330 par le contrôleur n'est pas requis, le seuil de déclenchement étant défini par le dimensionnement de l'organe de freinage 330.

L'utilisation d'un tel organe de freinage 330 permet notamment d'appliquer un couple de freinage, et ainsi de réaliser une fonction de dissipation de l'énergie lorsque des moyens de stockage tels que des batteries sont déjà chargés lors du freinage et ne peuvent donc plus assurer la fonction de frein moteur. Le contrôleur 20 est ainsi adapté de manière à déterminer l'état de charge de l'organe de stockage de courant 450, et de conditionner l'actionnement de l'organe de freinage 330 à la détection d'un état de charge de l'organe de stockage de courant 450 supérieur à une valeur seuil prédéterminée, typiquement supérieur ou égal à 90%, supérieur ou égal à 95%, ou égal à 100%. Ainsi, lorsque l'organe de stockage de courant 450 présente un état de charge inférieur à ladite valeur seuil, l'énergie est dissipée par le moteur primaire M qui est entrainé de manière à réaliser une restitution d'énergie et de charge de l'organe de stockage de courant 450. Lorsque l'organe de stockage de courant 450 présente un état de charge supérieur ou égal à ladite valeur seuil, ce dernier ne peut plus être employé pour réaliser une fonction de dissipation d'énergie. Le contrôleur 20 actionne alors typiquement l'organe de freinage 330.

Le système et le procédé proposé permettent ainsi d'optimiser la dissipation d'énergie tout en maintenant une fonction de récupération d'énergie et de charge de l'organe de stockage de courant 450. De plus, le système et le procédé proposé permettent de réaliser un freinage continu sans employer les éléments vibrant pour la fonction de dissipation d'énergie qui sont susceptibles de générer des vibrations indésirables.

Selon un exemple, pour un contrôle le plus simplifié possible, l'organe de freinage 330 peut également être du type limiteur de débit compensé en pression, c'est-à-dire qu'il agira de façon automatique lors du dépassement du seuil de débit pour lequel il est calibré, sans intervention du contrôleur 20. Dans un tel mode de réalisation, on comprend donc que la pompe primaire 110 n'est pas nécessairement pilotée par le contrôleur 20.

Bien que la présente invention ait été décrite en se référant à des exemples de réalisation spécifiques, il est évident que des modifications et des changements peuvent être effectués sur ces exemples sans sortir de la portée générale de l'invention telle que définie par les revendications. En particulier, des caractéristiques individuelles des différents modes de réalisation illustrés/mentionnés peuvent être combinées dans des modes de réalisation additionnels. Par conséquent, la description et les dessins doivent être considérés dans un sens illustratif plutôt que restrictif.

II est également évident que toutes les caractéristiques décrites en référence à un procédé sont transposables, seules ou en combinaison, à un dispositif, et inversement, toutes les caractéristiques décrites en référence à un dispositif sont transposables, seules ou en combinaison, à un procédé.

## Revendications

1. Système pour l'entrainement d'un compacteur, comprenant :
- un circuit hydraulique primaire (100) adapté pour réaliser une mise en rotation d'organes de déplacement (125, 135) du compacteur, lesdits organes de déplacement (125, 135) comprenant au moins un rouleau, ledit circuit hydraulique primaire comprenant une pompe primaire (110) adaptée pour alimenter le circuit hydraulique primaire (100),
- un circuit hydraulique secondaire (200) est adapté pour réaliser une mise en rotation d'éléments vibrants (225, 235) adaptés pour générer des vibrations, le circuit hydraulique secondaire (200) comprenant une pompe secondaire (210) adaptée pour alimenter le circuit hydraulique secondaire (200),
- un moteur primaire (M) adapté pour entrainer conjointement en rotation la pompe primaire (110) et la pompe secondaire (210),
dans lequel
la pompe primaire (110) et la pompe secondaire (210) sont des pompes hydrauliques à cylindrée variable,
le système comprend un contrôleur (20), adapté pour piloter le moteur primaire (M) de manière à fournir un couple suffisant pour entrainer la pompe primaire (110) et la pompe secondaire (210),
**caractérisé en ce que** le moteur primaire est électrique et **en ce que** le système comprend en outre
une pompe de gavage (310) adaptée pour alimenter un circuit de gavage (300), le moteur primaire (M) étant adapté pour entrainer en rotation la pompe de gavage (310) conjointement avec la pompe primaire (110) et la pompe secondaire (210),
un organe de freinage (330) disposé à un refoulement de la pompe de gavage (310), l'organe de freinage (330) étant adapté pour être passant ou pour définir une restriction au refoulement de la pompe de gavage (310), de manière à générer un couple résistant sur un arbre (10) du moteur primaire (M) entrainant en rotation la pompe de gavage (310), la pompe primaire (110) et la pompe secondaire (210),
un organe de stockage de courant (450) adapté pour alimenter le moteur primaire (M), dans lequel le contrôleur (20) est configuré de manière à déterminer un état de charge de l'organe de stockage de courant (450), et à conditionner l'actionnement de l'organe de freinage (330) à la détection d'un état de charge de l'organe de stockage de courant (450) supérieur à une valeur seuil prédéterminée.

2. Système selon la revendication 1, dans lequel
le circuit hydraulique primaire (100) est un circuit en boucle fermée,
le circuit hydraulique secondaire (200) est un circuit en boucle fermée.

3. Système selon l'une des revendications 1 ou 2, dans
lequel le circuit hydraulique secondaire (200) comprend un organe de décharge (254) taré, adapté pour réaliser une décharge de pression depuis une conduite du circuit hydraulique secondaire (200) vers une conduite du circuit hydraulique secondaire (200) ayant une pression plus faible ou vers un réservoir (R), ledit organe de tarage étant passant lorsque la pression est supérieure ou égale à une pression de tarage,
et dans lequel le contrôleur (20) est configuré de manière à piloter le moteur primaire (M) et la pompe secondaire (210) de manière à ce que la pression dans le circuit secondaire (200) demeure inférieure à la pression de tarage.

4. Système selon la revendication 3, dans lequel le contrôleur (20) est configuré de manière à piloter le moteur primaire (M) et la pompe secondaire (210) de manière à ce que la pression dans le circuit secondaire (200) demeure inférieure à la pression de tarage tout en maintenant une vitesse de déplacement constante du compacteur.

5. Système selon l'une des revendications 1 à 4, dans lequel le contrôleur (20) est configuré de manière à piloter le moteur primaire (M), la pompe primaire (110) et la pompe secondaire (210) de manière à ce que les éléments vibrants (225, 235) soient entrainés dans un même sens de rotation que les organes de déplacement (125, 135).

6. Système selon l'une des revendications 1 à 5, dans lequel le contrôleur (20) est configuré de manière à piloter la vitesse de rotation du moteur primaire (M), la cylindrée de la pompe primaire (110) et la cylindrée de la pompe secondaire (210).

7. Système selon l'une des revendications 1 à 6, dans lequel l'organe de freinage (330) est un limiteur de débit présentant un réglage fixe définissant un débit au-delà duquel il est passant, ledit réglage étant établi à une valeur supérieure à une valeur de pression correspondant à un fonctionnement nominal du système.

8. Procédé de pilotage d'un système comprenant
- un circuit hydraulique primaire (100) adapté pour entrainer en rotation des organes de déplacement (125, 135) d'un compacteur comprenant au moins un rouleau, ledit circuit hydraulique primaire (100) comprenant une pompe primaire (110) hydraulique à cylindrée variable,
- un circuit hydraulique secondaire (200) adapté pour entrainer en rotation des éléments vibrants (225, 235) pour générer des vibrations, ledit circuit hydraulique secondaire (200) comprenant une pompe secondaire (210) hydraulique à cylindrée variable,
- un moteur primaire (M) électrique, adapté pour entrainer conjointement en rotation la pompe primaire (110) et la pompe secondaire (210),
ledit procédé étant **caractérisé en ce qu'**on pilote le moteur primaire (M) de manière à fournir un couple suffisant pour entrainer conjointement en rotation la pompe primaire (110) et la pompe secondaire (210),
dans lequel le moteur primaire (M) est également piloté de manière à entrainer en rotation une pompe de gavage (310) d'un circuit de gavage (300) conjointement à la pompe primaire (110) et à la pompe secondaire (210),
dans lequel on fournit un organe de freinage (330) au refoulement de la pompe de gavage (310), de manière à sélectivement générer un couple résistant sur le moteur primaire (M),
dans lequel le moteur primaire (M) est relié à un organe de stockage de courant (450) adapté pour alimenter le moteur primaire (M),
et dans lequel le contrôleur (20) détermine un état de charge de l'organe de stockage de courant (450), et conditionne l'actionnement de l'organe de freinage (330) à la détection d'un état de charge de l'organe de stockage de courant (450) supérieur à une valeur seuil prédéterminée.

9. Procédé selon la revendication 8, dans lequel on pilote la vitesse de rotation du moteur primaire (M), la cylindrée de la pompe primaire (110) et la cylindrée de la pompe secondaire (210).

10. Procédé selon l'une des revendications 8 ou 9, dans lequel on pilote le moteur primaire (M) de manière à ce que la pression dans le circuit hydraulique secondaire (200) demeure inférieure à une pression de tarage d'un organe de décharge (254), ledit organe de décharge (254) étant adapté pour être passant et réaliser une fuite de pression lorsque la pression dans le circuit hydraulique secondaire (200) est supérieure à ladite pression de tarage.

11. Procédé selon l'une des revendications 8 à 10, dans lequel l'organe de freinage (330) est un limiteur de débit présentant un réglage fixe définissant un débit au-delà duquel il est passant, et dans lequel on établit ledit réglage à une valeur supérieure à une valeur de pression correspondant à un fonctionnement nominal du système.

## Patentansprüche

1. System zum Antrieb eines Verdichters, umfassend:
- einen primären Hydraulikkreis (100), der angepasst ist, um eine Drehung von Verschiebeorganen (125, 135) des Verdichters zu bewirken, die Verschiebeorgane (125, 135) umfassend mindestens eine Walze, der primäre Hydraulikkreis umfassend eine Primärpumpe (110), die angepasst ist, um den primären Hydraulikkreis (100) zu versorgen,
- wobei ein sekundärer Hydraulikkreis (200) angepasst ist, um Vibrationselemente (225, 235) in Drehung zu versetzen, die angepasst sind, um Vibrationen zu erzeugen, wobei der sekundäre Hydraulikkreis (200) eine sekundäre Pumpe (210) umfasst, die angepasst ist, um den sekundären Hydraulikkreis (200) zu versorgen,
- einen Primärmotor (M), der angepasst ist, um die Primärpumpe (110) und die Sekundärpumpe (210) gemeinsam in Drehung zu versetzen,
wobei
die Primärpumpe (110) und die Sekundärpumpe (210) Hydraulikpumpen mit variablem Hubvolumen sind,
das System eine Steuerung (20) umfasst, die angepasst ist, um den Primärmotor (M) zu steuern, um ein Drehmoment bereitzustellen, das ausreichend ist, um die Primärpumpe (110) und die Sekundärpumpe (210) anzutreiben,
**dadurch gekennzeichnet, dass** der Primärmotor elektrisch ist und dass das System ferner Folgendes umfasst
eine Speisepumpe (310), die angepasst ist, um einen Speisekreislauf (300) zu versorgen, wobei der Primärmotor (M) angepasst ist, um die Speisepumpe (310) zusammen mit der Primärpumpe (110) und der Sekundärpumpe (210) in Drehung zu versetzen,
ein Bremselement (330), das an einem Ausgang der Speisepumpe (310) angeordnet ist, wobei das Bremselement (330) angepasst ist, um an dem Ausgang der Speisepumpe (310) vorbeigeführt zu werden oder eine Beschränkung zu definieren, um auf einer Welle (10) des Primärmotors (M) ein Widerstandsmoment zu erzeugen, das die Speisepumpe (310), die Primärpumpe (110) und die Sekundärpumpe (210) in Drehung versetzt,
ein Stromspeicherorgan (450), das angepasst ist, um den Primärmotor (M) zu versorgen, wobei die Steuerung (20) konfiguriert ist, um einen Ladezustand des Stromspeicherorgans (450) zu bestimmen und um die Betätigung des Bremsorgan (330) von der Erfassung eines Ladezustands des Stromspeicherorgans (450), der größer ist als ein vorbestimmter Schwellenwert, abhängig zu machen.

2. System nach Anspruch 1, wobei der primäre Hydraulikkreis (100) ein geschlossener Kreislauf ist, der sekundäre Hydraulikkreis (200) ein geschlossener Kreislauf ist.

3. System nach einem der Ansprüche 1 oder 2, wobei der sekundäre Hydraulikkreis (200) ein tariertes Entlastungsorgan (254) umfasst, das angepasst ist, um eine Druckentlastung von einer Leitung des sekundären Hydraulikkreises (200) zu einer Leitung des sekundären Hydraulikkreises (200) mit einem niedrigeren Druck oder zu einem Behälter (R) zu bewirken, wobei das Tarierorgan durchgeschaltet ist, wenn der Druck größer als oder gleich wie ein Tarierdruck ist,
und wobei die Steuerung (20) konfiguriert ist, um den Primärmotor (M) und die Sekundärpumpe (210) zu steuern, sodass der Druck in dem Sekundärkreislauf (200) niedriger als der Einstelldruck bleibt.

4. System nach Anspruch 3, wobei die Steuerung (20) konfiguriert ist, um den Primärmotor (M) und die Sekundärpumpe (210) zu steuern, sodass der Druck in dem Sekundärkreislauf (200) niedriger als der Einstelldruck bleibt, während eine konstante Verschiebegeschwindigkeit des Verdichters aufrechterhalten wird.

5. System nach einem der Ansprüche 1 bis 4, wobei die Steuerung (20) konfiguriert ist, um den Primärmotor (M), die Primärpumpe (110) und die Sekundärpumpe (210) zu steuern, sodass die Vibrationselemente (225, 235) in einer gleichen Drehrichtung wie die Verschiebeorgane (125, 135) angetrieben werden.

6. System nach einem der Ansprüche 1 bis 5, wobei die Steuerung (20) konfiguriert ist, um die Drehzahl des Primärmotors (M), das Hubvolumen der Primärpumpe (110) und das Hubvolumen der Sekundärpumpe (210) zu steuern.

7. System nach einem der Ansprüche 1 bis 6, wobei das Bremsorgan (330) ein Durchflussbegrenzer mit fester Einstellung ist, die einen Durchfluss definiert, über den hinaus es durchgeschaltet ist, wobei die Einstellung auf einen Wert oberhalb eines Druckwerts eingestellt ist, der einem Nennbetrieb des Systems entspricht.

8. Verfahren zur Steuerung eines Systems, umfassend: - einen primären Hydraulikkreis (100), der angepasst ist, um die Verschiebeorgane (125, 135) eines Verdichters, umfassend mindestens eine Walze, in Drehung zu versetzen, wobei der primäre Hydraulikkreis (100) eine primäre Hydraulikpumpe (110) mit variablem Hubvolumen umfasst,
- einen sekundären Hydraulikkreis (200), der angepasst ist, um Vibrationselemente (225, 235) zum Erzeugen von Vibrationen in Drehung zu versetzen, wobei der sekundäre Hydraulikkreis (200) eine sekundäre Hydraulikpumpe (210) mit variablem Hubvolumen umfasst,
- einen elektrischen Primärmotor (M), der angepasst ist, um die Primärpumpe (110) und die Sekundärpumpe (210) gemeinsam in Drehung zu versetzen,
wobei das Verfahren **dadurch gekennzeichnet ist, dass** der Primärmotor (M) gesteuert wird, um ein Drehmoment bereitzustellen, das ausreichend ist, um die Primärpumpe (110) und die Sekundärpumpe (210) gemeinsam in Drehung zu versetzen,
wobei der Primärmotor (M) auch gesteuert wird, um eine Speisepumpe (310) eines Speisekreises (300) gemeinsam mit der Primärpumpe (110) und der Sekundärpumpe (210) in Drehung zu versetzen,
wobei ein Bremsorgan (330) an dem Ausgang der Speisepumpe (310) bereitgestellt ist, um selektiv ein Widerstandsmoment an dem Primärmotor (M) zu erzeugen,
wobei der Primärmotor (M) mit einem Stromspeicherorgan (450) verbunden ist, das angepasst ist, um den Primärmotor (M) mit Strom zu versorgen,
und wobei die Steuerung (20) einen Ladezustand des Stromspeicherorgans (450) bestimmt und die Betätigung des Bremsorgan (330) von der Erfassung eines Ladezustands des Stromspeicherorgans (450), der größer ist als ein vorbestimmter Schwellenwert, abhängig macht.

9. Verfahren nach Anspruch 8, wobei die Drehzahl des Primärmotors (M), das Hubvolumen der Primärpumpe (110) und das Hubvolumen der Sekundärpumpe (210) gesteuert werden.

10. Verfahren nach einem der Ansprüche 8 oder 9, wobei der Primärmotor (M) gesteuert wird, sodass der Druck in dem sekundären Hydraulikkreis (200) niedriger als ein Einstelldruck eines Druckentlastungsorgans (254) bleibt, wobei das Druckentlastungsorgan (254) angepasst ist, um durchgeschaltet zu sein und ein Druckleck zu erzeugen, wenn der Druck in dem sekundären Hydraulikkreis (200) größer als der Einstelldruck ist.

11. Verfahren nach einem der Ansprüche 8 bis 10, wobei das Bremsorgan (330) ein Durchflussbegrenzer ist, der eine feste Einstellung aufweist, die einen Durchfluss definiert, über den hinaus es durchgeschaltet ist, und wobei die Einstellung auf einen Wert einstellt wird, der größer ist als ein Druckwert, der einem Nennbetrieb des Systems entspricht.

## Claims

1. A system for driving a compactor, comprising:
- a primary hydraulic circuit (100) adapted to perform a rotation of movement members (125, 135) of the compactor, said movement members (125, 135) comprising at least one roller, said primary hydraulic circuit comprising a primary pump (110) adapted to supply the primary hydraulic circuit (100),
- a secondary hydraulic circuit (200) is adapted to perform a rotation of vibrating elements (225, 235) adapted to generate vibrations, the secondary hydraulic circuit (200) comprising a secondary pump (210) adapted to supply the secondary hydraulic circuit (200),
- a primary motor (M) adapted to jointly drive in rotation the primary pump (110) and the secondary pump (210),
wherein
the primary pump (110) and the secondary pump (210) are variable displacement hydraulic pumps,
the system comprises a controller (20), adapted to pilot the primary motor (M) so as to provide sufficient torque to drive the primary pump (110) and the secondary pump (210)
**characterized in that** the primary motor is an electric motor and **in that** the system further comprises
a booster pump (310) adapted to supply a booster circuit (300), the primary motor (M) being adapted to drive in rotation the booster pump (310) together with the primary pump (110) and the secondary pump (210),
a braking member (330) disposed at a discharge of the booster pump (310), the braking member (330) being adapted to be in the on-state or to define a restriction at the discharge of the booster pump (310), so as to generate a resistive torque on a shaft (10) of the primary motor (M) driving in rotation the booster pump (310), the primary pump (110) and the secondary pump (210),
a current storage member (450) adapted to supply the primary motor (M), wherein the controller (20) is configured so as to determine a state of charge of the current storage member (450), and to condition the actuation of the braking member (330) on the detection of a state of charge of the current storage member (450) greater than a predetermined threshold value.

2. The system according to claim 1, wherein
the primary hydraulic circuit (100) is a closed-loop circuit,
the secondary hydraulic circuit (200) is a closed-loop circuit.

3. The system according to any of claims 1 or 2, wherein the secondary hydraulic circuit (200) comprises a calibrated relief member (254), adapted to perform a pressure relief from a duct of the secondary hydraulic circuit (200) to a duct of the secondary hydraulic circuit (200) having a lower pressure or to a reservoir (R), said calibration member being in the on-state when the pressure is greater than or equal to a calibration pressure,
and wherein the controller (20) is configured to pilot the primary motor (M) and the secondary pump (210) such that the pressure in the secondary circuit (200) remains lower than the calibration pressure.

4. The system according to claim 3, wherein the controller (20) is configured to pilot the primary motor (M) and the secondary pump (210) such that the pressure in the secondary circuit (200) remains lower than the calibration pressure while maintaining a constant movement speed of the compactor.

5. The system according to any of claims 1 to 4, wherein the controller (20) is configured to pilot the primary motor (M), the primary pump (110) and the secondary pump (210) such that the vibrating elements (225, 235) are driven in the same direction of rotation as the movement members (125, 135).

6. The system according to any of claims 1 to 5, wherein the controller (20) is configured to pilot the rotational speed of the primary motor (M), the displacement of the primary pump (110) and the displacement of the secondary pump (210).

7. The system according to any one of claims 1 to 6, wherein the braking member (330) is a flow rate limiter having a fixed adjustment defining a flow rate beyond which it is in the on-state, said adjustment being set to a value greater than a pressure value corresponding to nominal operation of the system.

8. A method for piloting a system comprising:
- a primary hydraulic circuit (100) adapted to drive in rotation movement members (125, 135) of a compactor comprising at least one roller, said primary hydraulic circuit (100) comprising a variable displacement hydraulic primary pump (110),
- a secondary hydraulic circuit (200) adapted to drive in rotation vibrating elements (225, 235) to generate vibrations, said secondary hydraulic circuit (200) comprising a variable displacement hydraulic secondary pump (210),
- an electric primary motor (M), adapted to jointly drive in rotation the primary pump (110) and the secondary pump (210),
said method being **characterized in that** the primary motor (M) is piloted so as to provide sufficient torque to jointly drive in rotation the primary pump (110) and the secondary pump (210),
wherein the primary motor (M) is also piloted so as to drive in rotation a booster pump (310) of a booster circuit (300) jointly with the primary pump (110) and the secondary pump (210),
wherein a braking member (330) is provided at the discharge of the booster pump (310), so as to selectively generate a resistive torque on the primary motor (M)
wherein the primary motor (M) is connected to a current storage member (450) adapted to supply the primary motor (M),
and wherein the controller (20) determines a state of charge of the current storage member (450), and conditions the actuation of the braking member (330) on the detection of a state of charge of the current storage member (450) greater than a predetermined threshold value.

9. The method according to claim 8, wherein the rotational speed of the primary motor (M), the displacement of the primary pump (110) and the displacement of the secondary pump (210) are piloted.

10. The method according to any of claims 8 or 9, wherein the
primary motor (M) is piloted so that the pressure in the secondary hydraulic circuit (200) remains lower than a calibration pressure of a relief member (254), said relief member (254) being adapted to be in the on-state and to perform a pressure leak when the pressure in the secondary hydraulic circuit (200) is higher than said calibration pressure.

11. The method according to any one of claims 8 to 10, wherein the braking member (330) is a flow rate limiter having a fixed adjustment defining a flow rate beyond which it is in the on-state, and wherein said adjustment is set to a value greater than a pressure value corresponding to nominal operation of the system.
